# EUROPÄISCHE PATENTSCHRIFT

(11) **EP 2 832 462 B1**
(45) Veröffentlichungstag und Bekanntmachung des Hinweises auf die Patenterteilung: **03.06.2015**
(21) Anmeldenummer: 13179116.2
(22) Anmeldetag: 02.08.2013
(51) Int. Cl.: B21D 1/02

(54) **Walzenrichtmaschine mit einer Auffangvorrichtung**
Roll straightening machine with a collecting device
Planeuse à cylindres dotée d'un dispositif de collecte

(43) Veröffentlichungstag der Anmeldung: 04.02.2015
(73) Patentinhaber: Arku Maschinenbau GmbH, 76532 Baden-Baden (DE)
(72) Erfinder: Mussler, Matthias, 77948 Friesenheim-Schuttern (DE); Wölfle, Kevin, 77880 Sasbach (DE)
(74) Vertreter: Strobel, Wolfgang

(56) Entgegenhaltungen:
- WO-A1-2007/137741
- JP-A- H07 171 624
- JP-U- S60 115 628
- US-A- 3 041 686

## Beschreibung

Die vorliegende Erfindung betrifft eine Walzenrichtmaschine mit einer Auffangvorrichtung zum Auffangen von insbesondere durch Zunder hervorgerufene Verunreinigungen, welche sich beim Richten mittels einer Walzenrichtmaschine von der Oberfläche eines zu richtenden Materials ablösen bzw. abgelöst werden. Unter Verunreinigungen sind auch alle anderen Materialien bzw. Substanzen, wie Schmutz oder Beschichtungsbestandteile zu verstehen, welche sich durch den Richtvorgang von der Richtmaterialoberfläche ablösen, welche ebenfalls aufgefangen werden können.

Bei der Herstellung von Blechen mittels Warmwalzen entstehen Verzunderungen an der Oberfläche der Bleche und es sind gegebenenfalls weitere Verunreinigungen vorhanden. Wird warm gewalztes Blech in einer Walzenrichtmaschine gerichtet, bricht infolge der durch die Walzenrichtmaschine aufgebrachten Wechselbiegungen mittels der Richtwalzen, der Walzzunder von der Blechoberfläche ab bzw. wird abgelöst. Die Mengen des abgelösten Zunders können erheblich sein, wodurch eine teilweise sehr starke Verschmutzung des Richtaggregats die Folge ist.

Der abgelöste Zunder erfordert einen hohen Reinigungsaufwand einerseits, wobei in der Regel nicht verhindert werden kann, dass der abgelöste Zunder bzw. Zunderstaub nach unten auf die Stützrollen der Walzenrichtmaschine fällt, die die Richtwalzen abstützen. Dies führt zu einem erheblich erhöhten Verschleiß.

Um den Verschleiß zu minimieren, bedarf es häufiger Reinigungen, die überwiegend manuell ausgeführt werden. Hierfür müssen die Lagerleiste, die Richtwalzen und deren Abstützungen, insbesondere Stützrollen zusammen mit den Stützrollenböcken entnommen und gereinigt werden. Dies ist sehr zeitintensiv.

Ein weiterer großer Nachteil ergibt sich dadurch, dass der teilweise sehr scharfkantige Zunder, gebildet aus metallhaltigen oxidierten Stahlbruchteilen, die stirnseitigen Dichtungen der Stützrollen beschädigt und in die Wälzlager der Stützrollen eindringt. Durch diese Verschmutzung kann es zu einem Lagerschaden kommen. Zudem besteht die Gefahr eines Fettaustritts aus dem Stützrollenlager, was ebenfalls zu einem Lagerschaden führen kann.

Die JP S60 115626 U, die als nächstkommender Stand der Technik angesehen wird, offenbart eine Auffangvorrichtung zum Auffangen von Zunder, welcher sich beim Richten einer Walzenrichtmaschine von der Oberfläche eines Richtmaterials ablöst. Sie weist einen im Wesentlichen rinnenförmigen Auffangkörper mit zwei schrägen Aufnahmeflächen auf, ist unterhalb der Mittenebene von zwei benachbarten unteren Richtwalzen zwischen ihnen angeordnet und den seitlichen Lagerleisten der Walzenrichtmaschine gelagert.

Der vorliegenden Erfindung liegt deshalb die Aufgabe zugrunde, eine Maßnahme vorzuschlagen, mit der die vor allem durch den Zunder hervorgerufenen Verunreinigungen und Verschmutzungen der Elemente der Walzenrichtmaschine erheblich reduziert werden können.

Die vorliegende Erfindung schlägt eine Walzenrichtmaschine gemäß Anspruch 1 vor.

Mit Hilfe der erfindungsgemäßen Walzenrichtmaschine ist es möglich, mindestens 80% des anfallenden Zunders aufzufangen, und zu verhindern, dass dieser weiter nach unten auf die Stützrollen fällt. Damit wird der große Vorteil erreicht, dass der anfallende Zunder direkt an der Stelle, an der er von der Oberfläche des Richtmaterials abgelöst wird, aufgefangen wird. Damit wird verhindert, dass er weiter in die Richtmaschine bzw. zu gefährdeten Bauteilen der Richtmaschine, wie beispielsweise deren Stützrollen, vordringen kann. Durch den Abstreiferrand wird ein permanenter Reinigungseffekt der zugeordneten Richtwalze erzielt, wodurch der manuelle Reinigungsaufwand ebenfalls reduziert wird.

Der Gesamtreinigungsaufwand kann wesentlich reduziert werden, was die Verfügbarkeit der Richtmaschine deutlich erhöht. Dies ergibt sich insbesondere durch die erheblich längere Standzeit der Stützrollen.

Eine äußerst einfache Montage der Auffangvorrichtung ist dadurch gewährleistet, dass die Auffangvorrichtung von oben zwischen die unteren Richtwalzen einsetzbar und entfernbar ist.

Vorteilhafterweise erstreckt sich der rinnenförmige Auffangkörper über die gesamte Länge der unteren Richtwalzen, und damit über die gesamte Arbeitsbreite der Walzenrichtmaschine und fängt damit die Verunreinigungen über die gesamte Arbeitsbreite der Walzenrichtmaschine auf.

Es gibt vielfach jedoch auch Richtaufgaben für Teile, die eine gegenüber der Länge der Richtwalzen erhebliche geringere Breite aufweisen. Entsprechend kürzer können die erfindungsgemäßen Auffangrinnen ausgebildet sein und an den entsprechenden Stellen, beispielsweise in der Mitte der Förderrichtung bzw. der Richtwalzen der Walzenrichtmaschine oder auch außermittig angeordnet sein.

Weiterhin ist vorteilhaft, dass der rinnenförmige Auffangkörper an wenigstens einer seiner Stirnseiten oder an beiden Seiten offen ist, zum Anschluss einer stationären oder temporären Absaugeinrichtung oder zu deren Einführen in den Auffangkörper. Dadurch wird es vorteilhafterweise möglich während des Richtbetriebs den laufend anfallenden Zunder abzusaugen, ohne dass ein Entleeren bei unterbrochenem Richtbetrieb notwendig ist.

Die Auffangvorrichtung kann alternativ an beiden Stirnseiten geschlossen sein.

Weiterhin kann die Auffangvorrichtung an wenigstens einer ihrer Stirnseiten oder an beiden eine Öffnung aufweisen, zum Anschluss einer stationären oder temporären Absaugeinrichtung oder zu deren Einführen in den Auffangkörper.

Weiterhin ist vorteilhaft, dass der Auffangkörper in je einem stirnseitigen Drehpunkt gelagert ist, wobei der Drehpunkt bezüglich des Schwerpunkts des Auffangkörpers seitlich angeordnet ist. Die führt zu dem Vorteil, dass ein Kippmoment geschaffen wird, das den Abstreiferrand der ersten Aufnahmefläche auf die zugeordnete untere Richtwalze drückt und damit dies Abstreiferfunktion erhöht.

Die Lagerung erfolgt dabei derart, dass entweder ein Zapfen, der von der Lagerleiste hervorsteht in ein stirnseitige Öffnung des Auffangkörpers oder ein Lagerzapfen an der Stirnseite des Auffangkörpers in eine Öffnung in der Lagerleiste eingreift.

Vorteilhafterweise kann die Auffangvorrichtung in den Lagerleisten der unteren Richtwalzen ebenfalls gelagert sein. Besonders vorteilhaft ist die Auffangvorrichtung drehbar gelagert, wobei durch das Eigengewicht der Auffangvorrichtung diese an die vorausgehende Richtwalze gedrückt wird und damit einen Abstreifeffekt der zugeordneten unteren Richtwalze sicherstellt.

Alternativ wird die Auffangvorrichtung auf einer oder mehrere Stützen abgestützt, wobei der Auflagepunkt seitlich versetzt zum Schwerpunkt ist, so dass ein Kippmoment entsteht, dass den Abstreiferrand der ersten Aufnahmefläche gegen die zugeordnete Richtwalze drückt.

Vorteilhafterweise weist die erfindungsgemäße Richtmaschine eine stationäre Absaugvorrichtung auf, mittels der die Verunreinigungen insbesondere während des Richtbetriebs absaugbar sind.

Alternativ können mittels eines Rohres bzw. einer Lanze die Verunreinigungen aus der Auffangvorrichtung abgesaugt werden.

Weiterhin ist vorteilhaft, dass die mindestens eine Auffangvorrichtung durch mindestens eine Aussparung in einer der Lagerleisten der Richtmaschine einbringbar und wieder ausbringbar ist. Diese alternative Ausführungsform ermöglicht ohne Öffnen der Richtmaschine die Auffangvorrichtung an ihren vorgesehenen Platz einzubringen und wieder auszubringen.

Mit Hilfe ihres Abstreifrandes verwirklicht die erste Aufnahmefläche die Funktion eines Abstreifers mit den oben genannten Vorteilen.

In einer weiteren alternativen Ausführungsform kann eine Reinigungsplatine vorgesehen sein, die anstelle des Richtmaterials einsetzbar ist und beim Durchfahren der Richtmaschine temporär einen Absaugkanal bildet. Aus diesem Absaugkanal sind die Verzunderungen entsprechend effektiver ausbringbar.

Die Auffangvorrichtung kann teilweise oder komplett aus Messing oder Edelstahl bestehen, oder auch teilweise oder komplett aus Kunststoffmaterial gebildet sein.

Vorteilhafterweise ist eine erfindungsgemäße Auffangrinne zwischen jedes Paar von benachbarten unteren Richtwalzen gesetzt. Alternativ können die Auffangvorrichtungen auch auf jene Richtwalzen beschränkt werden, an denen erfahrungsgemäß die größte Menge an Verzunderungen abgelöst wird.

Weitere Einzelheiten, Merkmale und Vorteile der vorliegenden Erfindung ergeben sich aus der nachfolgenden Beschreibung unter Bezugnahme auf die Zeichnungen. Darin zeigt:
- Fig. 1: eine schematische Seitenansicht auf den unmittelbaren Richtbereich einer Walzenrichtmaschine mit oberen und unteren Richtwalzen und entsprechend angeordneten erfindungsgemäßen Auffangvorrichtungen;
- Fig. 2: in perspektivischer Teilansicht die erfindungsgemäße Auffangvorrichtung von Fig. 1;
- Fig. 3: eine schematische perspektivische Ansicht der unteren Stützrollenböcke mit zwei unteren Richtwalzen.

In den Fig. sind gleiche Elemente mit den gleichen Bezugsziffern bezeichnet.

In Fig. 1 ist schematisch der Richtabschnitt einer erfindungsgemäßen Walzenrichtmaschine 1 dargestellt, in dem ein Richtmaterial 3 zwischen oberen Richtwalzen 7 und unteren Richtwalzen 9 bearbeitet wird. Die Bearbeitung erfolgt in herkömmlicher Weise durch Wechselbiegebeanspruchungen wie das in Fig. 1 deutlich schematisch dargestellt ist. Die oberen Richtwalzen 7 drehen sich um Drehachsen 8 und die unteren Richtwalzen 9 drehen sich um Drehachsen 10.

Wie aus Fig. 1 ersichtlich, befinden sich zwischen zwei benachbarten Richtwalzen 9 jeweils eine Auffangvorrichtung 11, die jeweils einen Auffangkörper 13 aufweisen. Die Ausführungsform von Fig. 1 stellt eine Ausführungsform der erfindungsgemäßen Auffangvorrichtung 11 dar, die deutlicher in Fig. 2 dargestellt ist.

In Fig. 2 ist in perspektivischer Teilansicht die erfindungsgemäße Auffangvorrichtung 11 dargestellt, mit dem rinnenförmigen Auffangkörper 13 und einem Basisabschnitt 14. Der Basisabschnitt 14 weist eine erste Seitenwand 16 und eine zweite Seitenwand 18 auf. Beide Seitenwände 16 und 18 erstrecken sich von einer Bodenwand 20 im Wesentlichen vertikal nach oben. An die Seitenwand 16 schließt sich auf abgekantete Weise eine erste schräge Aufnahmefläche 17 an. Gemäß Ausführungsform von Fig. 2 schließt sich an die zweite Seitenwand 18 eine zweite schräge Aufnahmefläche 19 in abgekanteter Form an.

Alternativ können die beiden Seitenwände 16 und 18 und die sich anschließende erste und zweite Aufnahmefläche 17 und 19 V-förmig oder sich nach außen aufweitend gebogen ausgebildet sein.

An dem freien Ende der ersten schrägen Aufnahmefläche 17 ist ein Abstreiferrand 21 ausgebildet, der, wie aus Fig. 1 ersichtlich, an der linken unteren Richtwalze anliegt, die sich im Uhrzeigersinn gemäß Pfeil 23 dreht.

Wie aus Fig. 1 ersichtlich, wird der durch die Wechselbiegungen abgelöste Zunder von der Auffangvorrichtung 11a aufgefangen, deren Erstreckung einerseits entlang der gesamten Länge der Richtwalzen 7 und 9 verläuft und deren Aufweitung mittels der ersten schrägen Aufnahmefläche 17 und der zweiten schrägen Aufnahmefläche 19 praktisch den gesamten Raum zwischen den beiden Richtwalzen 9 abdeckt und somit abgelöste Verzunderungen an einem Herabfallen in eine Ebene unterhalb der Richtwalzen 9 hindert.

Mit Hilfe des Abstreiferrands 21, der die zugehörige Richtwalze 9 berührt, wird diese auch im Betrieb kontinuierlich gereinigt.

In der dargestellten Ausführungsformen gemäß Fig. 2 sind die Stirnseiten des rinnenförmigen Auffangkörpers 13 offen, und es ist möglich entsprechende Absaugvorrichtungen entweder einzuführen oder anzuschließen.

Nachfolgend wird Bezug genommen auf Fig. 3, in der schematisch zwei untere Richtwalzen 9 auf Stützrollen 25 perspektivisch dargestellt sind. Die Richtwalzen 9 sind an einem ihrer Enden in Lageröffnungen 30 einer unteren Lagerleiste 29 gelagert. Die Lagerleiste 29 der dargestellten Ausführungsform weist 7 Öffnungen 30 zur Lagerung von insgesamt 7 unteren Richtwalzen 9 auf.

Die Stützrollen 25 sind ihrerseits in Lageröffnungen 28 in Stützrollenböcken 27 drehbar gelagert. Durch die Auffangvorrichtungen 11 wird im Wesentlichen verhindert, dass Zunder und andere Verunreinigungen, die sich vom Richtmaterial ablösen, zu den Stützrollen 25 gelangen und beispielsweise an deren Stirnseiten zu den im Inneren vorhandenen Wälzlagern gelangen und diese verschmutzen und beschädigen.

Die unteren Richtwalzen 9 weisen an ihrem anderen Ende Kupplungselemente 33 auf, die zur Verbindung mit entsprechenden Antriebsgelenkwellen (nicht dargestellt) dienen.

Wie aus Fig. 3 ebenfalls ersichtlich sind die Auffangvorrichtungen 11 an der der unteren Lagerleiste 29 gegenüberliegenden Stirnseite 35 geschlossen und an ihren entgegengesetzten Stirnseiten 37 offen.

Die eckige Form des Auffangkörpers kann alternativ ersetzt werde durch eine gerundete Form, beispielsweise ähnlich einer Dachrinne, wobei vorteilhaft ein Anhaften von Verunreinigungen in den Ecken weitestgehend verhindert werden kann.

### Bezugszeichenliste:

1 - Richtmaschine
3 - Richtmaterial
7 - obere Richtwalzen
8 - Drehachse
9 - untere Richtwalzen
10 - Drehachse
11 - Auffangvorrichtung
13 - rinnenförmiger Auffangkörper
14 - Basisabschnitt
15 - Drehachse
16 - erste Seitenwand
17 - erste schräge Aufnahmefläche
18 - zweite Seitenwand
19 - zweite schräge Aufnahmefläche
20 - Bodenwand
21 - Abstreiferrand
23 - Pfeil für Drehrichtung
25 - Stützrollen
27 - Stützrollenböcke
28 - Lageröffnung
29 - untere Lagerleiste
30 - Lageröffnung
31 - Stütze
33 - Kupplungselement
35 - geschlossene Stirnseite
37 - offene Stirnseite

## Patentansprüche

1. Walzenrichtmaschine (1) zum Richten von Richtmaterial (3), insbesondere von Bändern und Teilen aus Metall, mit
einem Maschinenrahmen,
einem oberen und einem unteren Richtaggregat, wobei das obere bzw. untere Richtaggregat jeweils eine Mehrzahl von oberen bzw. unteren Richtwalzen (7 bzw. 9) aufweist, wobei die oberen Richtwalzen (7) in oberen Lagerleisten und die unteren Richtwalzen (9) in unteren Lagerleisten (29) gelagert sind, und
mindestens einer Auffangvorrichtung (11) zum Auffangen von insbesondere durch Zunder hervorgerufenen Verunreinigungen, welche beim Richten von der Oberfläche des Richtmaterials (3) sich ablösen bzw. abgelöst werden, die einen im Wesentlichen rinnenförmigen Auffangkörper (13) aufweist und zwischen zwei benachbarten unteren Richtwalzen (9) der Walzenrichtmaschine (1) angeordnet ist, wobei der rinnenförmige Auffangkörper (13) einen Basisabschnitt (14) und eine erste schräge Aufnahmefläche (17) aufweist,
**dadurch gekennzeichnet,**
**dass** die mindestens eine Auffangvorrichtung (11) von oben zwischen die unteren Richtwalzen (9) einsetzbar und wieder entfernbar ist, und
**dass** die erste schräge Aufnahmefläche (17) einen Abstreiferrand (21) aufweist, welcher die zugeordnete Richtwalze (9) berührt.

2. Walzenrichtmaschine nach Anspruch 1, **dadurch gekennzeichnet, dass** der rinnenförmige Auffangkörper (13) eine zweite schräge Aufnahmefläche (19) aufweist.

3. Walzenrichtmaschine nach Anspruch 1 oder 2, **dadurch gekennzeichnet, dass** sich der rinnenförmige Auffangkörper (13) über die gesamte Länge der unteren Richtwalzen (9) erstreckt.

4. Walzenrichtmaschine nach einem der vorangehenden Ansprüche, **dadurch gekennzeichnet, dass** sie eine stationäre Absaugvorrichtung aufweist, mittels der die Verunreinigungen absaugbar sind.

5. Walzenrichtmaschine nach Anspruch 4, **dadurch gekennzeichnet, dass** der rinnenförmige Auffangkörper (13) an wenigstens einer seiner Stirnseiten oder an seinen beiden Stirnseiten offen ist oder eine Öffnung aufweist, zum Anschluss einer stationären oder temporären Absaugeinrichtung oder zu deren Einführen in den Auffangkörper (13).

6. Walzenrichtmaschine nach einem der vorangehenden Ansprüche, **dadurch gekennzeichnet, dass** der Auffangkörper (13) in je einem stirnseitigen Drehpunkt (15) gelagert ist, wobei der Drehpunkt bezüglich des Schwerpunkts des Auffangkörpers (13) seitlich angeordnet ist.

7. Walzenrichtmaschine nach einem der vorangehenden Ansprüche, **dadurch gekennzeichnet, dass** die mindestens eine Auffangvorrichtung (11) in den Lagerleisten (29) der unteren Richtwalzen (9) ebenfalls gelagert, insbesondere drehbar gelagert ist.

8. Walzenrichtmaschine nach einem der vorangehenden Ansprüche, **dadurch gekennzeichnet, dass** die mindestens eine Auffangvorrichtung (11) durch mindestens eine Aussparung in einer der Lagerleisten der Richtmaschine einbringbar und wieder ausbringbar ist.

9. Walzenrichtmaschine nach einem der vorangehenden Ansprüche, **dadurch gekennzeichnet, dass** eine Reinigungsplatine vorgesehen ist, die anstelle des Richtmaterials (3) einsetzbar ist und mit dem Auffangkörper (13) einen Absaugkanal bildet.

## Claims

1. Roller straightening machine (1) for straightening target material (3), in particular strips and parts made of metal, having
a machine frame,
an upper and a lower straightening unit, wherein the upper or lower straightening unit each comprises a plurality of upper or lower straightening rollers (7 or 9), wherein the upper straightening rollers (7) are mounted in upper bearing slats and the lower straightening rollers (9) are mounted in lower bearing slats (29), and
at least one collector (11) to collect impurities, in particular those caused by scale, which come off or are removed when the surface of the target material (3) is straightened, which essentially comprises a trough-shaped collection device (13) and is arranged between two adjacent lower straightening rollers (9) of the roller straightening machine (1), wherein the trough-shaped collection device (13) comprises a base section (14) and a first inclined contact surface (17),
**characterised in that**,
the at least one collector (11) can be inserted and removed again from above between the lower straightening rollers (9), and
the first inclined contact surface (17) comprises a stripper edge (21), which touches the assigned straightening roller (9).

2. Roller straightening machine according to claim 1, **characterised in that** the trough-shaped collection device (13) comprises a second inclined contact surface (19).

3. Roller straightening machine according to claim 1 or 2, **characterised in that** the trough-shaped collection device (13) extends along the entire length of the lower straightening rollers (9).

4. Roller straightening machine according to one of the preceding claims, **characterised in that** it comprises a stationary suction device, by means of which the impurities can be extracted.

5. Roller straightening machine according to claim 4, **characterised in that** the trough-shaped collection device (13) is open or comprises an opening on at least one of its end faces or on both of its end faces to connect a stationary or temporary suction device or to insert it into the collection device (13).

6. Roller straightening machine according to one of the preceding claims, **characterised in that** the collection device (13) is mounted in a fulcrum (15) on an end face, wherein the fulcrum is arranged laterally in respect of the centre of gravity of the collection device (13).

7. Roller straightening machine according to one of the preceding claims, **characterised in that** the at least one collector (11) is also mounted, in particular rotatably mounted, in the bearing slats (29) of the lower straightening rollers (9).

8. Roller straightening machine according to one of the preceding claims, **characterised in that** the at least one collector (11) can be inserted into and removed again from the straightening machine by means of at least one recess in one of the bearing slats of the straightening machine.

9. Roller straightening machine according to one of the preceding claims, **characterised in that** a cleaning template is provided, which can be used in place of the target material (3) and forms a suction channel with the collection device (13).

## Revendications

1. Planeuse à rouleaux (1) pour le planage de matériau à planer (3), en particulier de bandes et de pièces en métal, comprenant
un cadre de machine,
un groupe de planage supérieur et un groupe de planage inférieur, le groupe de planage supérieur ou inférieur présentant chacun une pluralité de cylindres planeurs supérieurs ou inférieurs (7 ou 9), les cylindres planeurs supérieurs (7) étant supportés dans des supports de paliers supérieurs et les cylindres planeurs inférieurs (9) étant supportés dans des supports de paliers inférieurs (29), et
au moins un dispositif de collecte (11) pour collecter des impuretés, provoquées en particulier par de la calamine, et se détachent et/ou sont détachées lors du planage de la surface du matériau à planer (3), lequel dispositif présente un corps de collecte (13) essentiellement en forme de goulotte et est disposé entre deux cylindres planeurs inférieurs voisins (9) de la planeuse à cylindres (1), le corps de collecte (13) en forme de goulotte présentant une section de base (14) et une première surface de réception oblique (17),
**caractérisée en ce que**
le au moins un dispositif de collecte (11) peut être mis en place à partir du haut entre les cylindres planeurs inférieurs (9) et en être retiré, et
la première surface de réception oblique (17) présente un bord de raclage (21) qui est au contact du cylindre planeur associé (9).

2. Planeuse à cylindres selon la revendication 1, **caractérisée en ce que** le corps de collecte (13) en forme de goulotte présente une seconde surface de réception oblique (19).

3. Planeuse à cylindres selon l'une des revendications 1 et 2, **caractérisée en ce que** le corps de collecte (13) en forme de goulotte s'étend sur la totalité de la longueur des cylindres planeurs inférieurs (9).

4. Planeuse à cylindres selon l'une des revendications précédentes, **caractérisée en ce qu'**elle présente un dispositif d'aspiration stationnaire au moyen duquel peuvent être aspirées les impuretés.

5. Planeuse à cylindres selon la revendication 4, **caractérisée en ce que** le corps de collecte (13) en forme de goulotte est ouvert sur au moins l'un de ses côtés frontaux ou sur ses deux côtés frontaux ou présente une ouverture pour le raccordement d'un dispositif d'aspiration stationnaire ou temporaire ou pour l'introduction de ce dernier dans le corps de collecte (13).

6. Planeuse à cylindres selon l'une des revendications précédentes, **caractérisée en ce que** le corps de collecte (13) est supporté dans respectivement un pivot (15) du côté frontal, le pivot étant disposé latéralement par rapport au centre de gravité du corps de collecte (13).

7. Planeuse à cylindres selon l'une des revendications précédentes, **caractérisée en ce que** le au moins un dispositif de collecte (11) est également supporté dans les supports de paliers (29) des cylindres planeurs inférieurs (9), en particulier est supporté tournant.

8. Planeuse à cylindres selon l'une des revendications précédentes, **caractérisée en ce que** le au moins un dispositif de collecte (11) peut être introduit à travers au moins un évidement dans l'un des supports de paliers de la planeuse et en être retiré.

9. Planeuse à cylindres selon l'une des revendications précédentes, **caractérisée en ce qu'**il est prévu une platine de nettoyage qui peut être installée à la place du matériau à planer (3) et forme un canal d'aspiration avec le corps de collecte (13).
